# EUROPÄISCHE PATENTSCHRIFT

(11) **EP 0 574 420 B1**
(45) Veröffentlichungstag und Bekanntmachung des Hinweises auf die Patenterteilung: **26.04.1995**
(21) Anmeldenummer: 92904614.2
(22) Anmeldetag: 14.02.1992
(51) Int. Cl.: F04B 53/00

(54) **HOCHDRUCKREINIGUNGSGERÄT**
HIGH-PRESSURE CLEANING DEVICE
APPAREIL DE NETTOYAGE A HAUTE PRESSION

(30) Priorität: 05.03.1991 DE 4106956
(43) Veröffentlichungstag der Anmeldung: 22.12.1993
(73) Patentinhaber: Alfred Kärcher GmbH & Co., 71364 Winnenden (DE)
(72) Erfinder: NATHAN, Robert, D-7150 Backnang (DE)
(74) Vertreter: Böhme, Ulrich Hoeger, Stellrecht & Partner
(86) Internationale Anmeldenummer: EP9200325
(87) Internationale Veröffentlichungsnummer: WO9215783

(56) Entgegenhaltungen:
- EP-A- 0 273 692
- DE-A- 4 001 418

## Beschreibung

Die Erfindung betrifft ein Hochdruckreinigungsgerät mit einer Kolbenpumpe mit einem Gehäuse, in dem sich mindestens eine Pumpkammer befindet, die über ein Auslaßventil in eine im Gehäuse angeordnete Druckkammer einmündet, und mit einer aus dieser austretenden Druckleitung mit einer Verengung zur Erzeugung eines strömungsabhängigen Druckunterschiedes stromaufwärts beziehungsweise stromabwärts der Verengung.

Hochdruckreinigungsgeräte dieser Art sind bekannt, bei denen stromabwärts der Verengung in der Druckleitung eine Zweigleitung austritt, die wahlweise als Chemikalienansaugleitung oder als Steuerleitung für ein Schließventil einer Bypass-Leitung Verwendung findet. Der konstruktive Aufwand bei bekannten Hochdruckreinigungsgeräten dieser Art ist relativ groß, da zwischen der Druckleitung und den einzelnen Gehäuseabschnitten getrennte Steuerleitungen notwendig sind und da auch die Gehäuse durch die verschiedenen Gehäuseabschnitte eine sehr komplizierte Form erhalten.

Es ist Aufgabe der Erfindung, ein gattungsgemäßes Hochdruckreinigungsgerät so auszubilden, daß ein besonders einfacher Aufbau erreicht wird und daß insbesondere die Abmessungen und das Gewicht des Pumpenaggregates herabgesetzt werden können.

Diese Aufgabe wird bei einem Hochdruckreinigungsgerät der eingangs beschriebenen Art erfindungsgemäß dadurch gelöst, daß im Gehäuse ein unmittelbar mit der Pumpkammer verbundener Hohlraum angeordnet ist, in den abgedichtet ein Einsatz eingesetzt ist, der den Hohlraum in die der Pumpkammer zugewandte Druckkammer und in eine Ansaugkammer unterteilt, und daß die Ansaugkammer stromabwärts der Verengung mit der Druckleitung verbunden ist.

Durch diesen sehr vereinfachten Aufbau kann das üblicherweise als Druckgußwerkstück hergestellte Gehäuse sehr einfach ausgebildet sein. Es genügt nämlich, an der Auslaßseite der Pumpkammern einen einzigen Hohlraum in dem Gehäuse vorzusehen und in diesen Hohlraum einen Einsatz abgedichtet einzuschieben, der den Hohlraum in die Druckkammer und in eine Ansaugkammer unterteilt. Die Ansaugkammer kann zur Chemikalienansaugung und zur Steuerung einer Bypass-Leitung Verwendung finden, dazu sind an dem Gehäuse keine zusätzlichen komplizierten Ausgestaltungen notwendig.

Bei einer ersten bevorzugten Ausführungsform mündet in die Ansaugkammer eine Chemikalienansaugleitung ein. Durch den in der Druckleitung erzeugten Unterdruck wird die Chemikalie über die Chemikalienansaugleitung in die Ansaugkammer angesaugt, diese Chemikalie gelangt über die Verbindung mit der Druckleitung in die durch die Druckleitung geförderte Flüssigkeit. Eine spezielle, in die Druckleitung einmündende Chemikalienansaugleitung ist daher nicht mehr notwendig.

Günstig ist es, wenn die Chemikalienansaugleitung mit einem in Einströmrichtung öffenbaren Rückschlagventil verschlossen ist, das gegebenenfalls federbelastet sein kann. Auf diese Weise ergibt sich eine Chemikalienansaugung erst, wenn der Druckabfall an der Verengung einen bestimmten Wert überschreitet.

Eine besonders platzsparende und vereinfachte Konstruktion ergibt sich, wenn das Rückschlagventil für die Chemikalienansaugleitung am Einsatz gelagert ist. Dies begünstigt die einfache Ausgestaltung des Pumpengehäuses.

Bei einem weiteren bevorzugten Ausführungsbeispiel ist vorgesehen, daß ein Injektor die Ansaugkammer abgedichtet durchsetzt, der mit der Druckkammer einerseits und der aus dem Gehäuse austretenden Druckleitung andererseits in Strömungsverbindung steht und somit einen Teil der Druckleitung bildet und der über mindestens eine Öffnung mit der Ansaugkammer in Verbindung steht.

Dabei ist es vorteilhaft, wenn der Injektor am Einsatz gehalten ist. Auch dadurch wird die Struktur des Pumpengehäuses vereinfacht.

Der Injektor kann beispielsweise abgedichtet in eine den Einsatz durchgreifende Öffnung eingesetzt sein.

Der Injektor kann aus Kunststoff bestehen.

Im Rahmen der Erfindung hat es sich als besonders vorteilhaft herausgestellt, wenn der Einsatz aus Kunststoff besteht. Ein solcher Einsatz ist leichter herzustellen als ein Druckgußteil mit komplizierter Struktur, außerdem kann ein solches Teil in der Regel mit dünneren Wänden hergestellt werden und weist daher aufgrund des leichteren Materials und der dünneren Wandstärken ein geringeres Gewicht auf.

Eine bevorzugte Ausgestaltung ergibt sich, wenn das Gehäuse in Höhe des Einsatzes geteilt ist und in diesem Bereich eine am Einsatz und an den beiden Gehäuseteilen anliegende Ringdichtung angeordnet ist. Diese Ringdichtung übernimmt dabei eine doppelte Aufgabe, nämlich einmal die Abdichtung der beiden Gehäuseteile gegeneinander und zum anderen die Abdichtung des Einsatzes gegenüber dem Gehäuse. Durch diese Konstruktion befindet sich nur ein Gehäuseteil in Kontakt mit gegebenenfalls angesaugter Chemikalie, das andere Gehäuseteil gelangt aufgrund dieser Ausgestaltung mit der Chemikalienansaugung überhaupt nicht in Berührung. Es genügt daher, wenn das mit der Chemikalie in Kontakt tretende Gehäuseteil chemikalienresistent ausgebildet ist, beispielsweise durch Wahl eines geeigneten, hochwertigeren Materials oder durch eine Kunststoffbeschichtung. Das übrige Gehäuseteil jedoch, welches die Pumpkammern und die Druckkammer aufnimmt, kann in herkömmlicher Weise aus weniger resistentem Material hergestellt werden, da dieses Gehäuseteil nur mit der reinen Flüssigkeit in Berührung kommt.

Eine weitere günstige Ausgestaltung ist dadurch gekennzeichnet, daß der Einsatz für jede Pumpkammer ein Auslaßventil trägt, welches abgedichtet in eine Verbindung zwischen Pumpkammer und Druckkammer eingesetzt ist. Dadurch ist es auch nicht mehr notwendig, in das Gehäuse selbst Auslaßventile einzusetzen, diese werden am Einsatz gehalten; dadurch vereinfacht sich der Aufbau des Gehäuses.

Besonders günstig ist es, wenn der Ventilsitz des Auslaßventils einstückig an den Einsatz angeformt ist.

Bei einer anderen Ausgestaltung kann vorgesehen sein, daß der Ventilsitz des Auslaßventils als abgedichtet in der Verbindungsleitung zwischen Pumpkammer und Druckkammer einsetzbarer Kunststoffring ausgebildet ist, der an Haltearmen des Einsatzes gehalten ist. Dies erleichtert den Zusammenbau des Auslaßventils und insbesondere den Einsatz des Ventilkörpers.

Dieser Ventilkörper des Auslaßventils besteht vorzugsweise ebenfalls aus Kunststoff.

Vorteilhaft ist es, wenn die Auslaßventile am Einsatz über gegebenenfalls unterschiedlich lange Haltearme so gehalten sind, daß ihr Abstand von allen Pumpkammern gleich ist. Dadurch wird gewährleistet, daß das Pumpvolumen aller Pumpkammern gleich ist, trotzdem kann mit dem Einsetzen eines Einsatzes für alle Pumpkammern gleichzeitig die Ausrüstung mit Auslaßventilen vorgenommen werden.

Bei einer besonders bevorzugten Ausführungsform führt vom Druckraum im Gehäuse eine Bypass-Leitung zur Saugseite der Pumpkammern, wobei am Einsatz ein die Bypass-Leitung gegenüber der Druckkammer verschließendes Schließventil gehalten ist.

Dabei kann der Ventilsitz des Schließventils einstückig mit dem Einsatz ausgebildet sein; außerdem kann er abgedichtet in die Bypass-Leitung eingeschoben sein, das heißt der Zusammenbau wird auch in diesem Fall erleichtert, da mit dem Einschieben des Einsatzes sofort auch das Schließventil in der Bypass-Leitung positioniert ist.

Es kann weiterhin vorgesehen sein, daß in einer die Druckkammer mit der Ansaugkammer verbindenden Öffnung des Einsatzes abgedichtet und verschieblich ein Steuerkolben gelagert ist, der mit dem Ventilkörper des Schließventils verbunden ist. Dieser Steuerkolben wird vom Differenzdruck in der Druckkammer und in der Ansaugkammer so betätigt, daß er das Schließventil öffnet, sobald der Druck in der Ansaugkammer einen bestimmten Wert übersteigt, wie dies beispielsweise dann der Fall ist, wenn die Druckleitung auslaßseitig verschlossen ist.

Ein besonders platzsparender Aufbau des Pumpengehäuses ergibt sich, wenn im Gehäuse alle von den Pumpkammern zur Druckkammer führenden Verbindungsleitungen und gegebenenfalls die Bypass-Leitung in einer Ebene nebeneinander und parallel zueinander angeordnet sind. Das Pumpengehäuse kann dabei sehr flach ausgebildet sein, außerdem ermöglicht es diese Anordnung, mit einem Einsatz sowohl das Schließventil für die Bypass-Leitung mit dem zugehörigen Steuerkolben als auch die Schließventile für alle Pumpkammern in einem Arbeitsgang einzusetzen, nämlich einfach durch Einschieben des Einsatzes in das Gehäuse.

Durch die beschriebene Ausgestaltung wird insgesamt nicht nur der Aufbau des Pumpengehäuses vereinfacht und das Gewicht und die Baugröße herabgesetzt, sondern es ergeben sich auch erhebliche Vorteile beim Zusammenbau einer solchen Pumpe, da komplizierte bewegliche Teile der Pumpe am Einsatz außerhalb des Gehäuses vormontiert und dann als Baueinheit in das Gehäuse eingesetzt werden können.

Die nachfolgende Beschreibung bevorzugter Ausführungsformen der Erfindung dient im Zusammenhang mit der Zeichnung der näheren Erläuterung. Es zeigen:
- Figur 1 :: eine perspektivische Explosionsdarstellung des geöffneten Pumpengehäuses mit Einsatz und
- Figur 2 :: eine Schnittansicht des zusammengesetzten Pumpengehäuses längs Linie 2-2 in Figur 1.

Die in der Zeichnung dargestellte Hochdruckpumpe umfaßt ein Gehäuse 1 in Form einer Platte, das an beiden einander gegenüberliegenden Stirnkanten je einen aus der Plattenebene abstehenden Befestigungsflansch 2, 3 aufweist. Im Bereich des Befestigungsflansches 2 befindet sich ein nach außen hin offener Hohlraum 4, in den eine Flüssigkeitszufuhrleitung 5 einmündet. Von diesem Hohlraum 4 führen drei parallele Bohrungen 6 durch das plattenförmige Gehäuse 1 hindurch bis zu einem im Bereich des Befestigungsflansches 3 angeordneten Hohlraum 7, neben den Bohrungen 6 befindet sich eine vom Hohlraum 7 bis zum Hohlraum 4 führende Bypass-Leitung 8 im Gehäuse 1, die ebenfalls parallel zu den Bohrungen 6 verläuft.

Von der Oberseite her sind drei stufige Sacklochbohrungen 9 in das Gehäuse 1 eingebracht, deren Mittelpunkte sich auf den Eckpunkten eines gleichseitigen Dreiecks befinden. Jede dieser Sacklochbohrungen 9 steht mit jeweils einer der Bohrungen 6 in Verbindung, die die Sacklochbohrung 9 durchsetzen. Jede Sacklochbohrung 9 bildet eine Pumpkammer 10, in die abgedichtet jeweils ein Kolben 11 eintaucht. Die Kolben 11 sind in der Figur 1 strichpunktiert eingezeichnet, sie werden parallel zu ihrer Längsachse oszillierend angetrieben und tauchen dabei mehr oder weniger tief in die Sacklochbohrungen 9 ein. Der Antrieb kann beispielsweise über eine in der Zeichnung nicht dargestellte, an den Stirnseiten der Kolben 11 anliegende Taumelscheibe erfolgen.

In die Bohrungen 6 ist auf der dem Hohlraum 4 zugewandten Seite jeweils ein Saugventil 12 abgedichtet eingesetzt, diese Saugventile 12 können dabei als selbständige Einsätze mit einem Ventilsitz 13 und einem Ventilkörper 14 ausgebildet sein, in denen der Ventilkörper 14 mittels einer Feder 15 gegen den Ventilsitz 13 gedrückt wird. Die Abdichtung gegenüber der Bohrung 6 erfolgt über eine O-Ringdichtung 16, die in eine Umfangsnut 17 des Saugventils 12 eingelegt ist.

Zur Aufnahme des Saugventils 12 kann die Bohrung 6 eine in Strömungsrichtung leicht konisch zusammenlaufende Erweiterung aufweisen, so daß das Saugventil 12 gegen eine Ringschulter 18 in der Bohrung 6 anliegt (Figur 2).

Auf das Gehäuse 1 ist ein Deckel 19 aufgesetzt, der am Befestigungsflansch 3 befestigt ist und den Hohlraum 7 des Gehäuses 1 abschließt. Dabei befindet sich ein Teil dieses Hohlraumes 7 in dem Deckel 19.

Längs der Trennungsfläche 20 zwischen Gehäuse 1 und Deckel 19 wird durch Abschrägungen am Gehäuse 1 und am Deckel 19 eine im Querschnitt dreieckförmige Umfangsnut 21 ausgebildet, in die eine Ringdichtung 22 eingelegt ist. Diese wird durch einen in den Hohlraum 7 eingeschobenen Einsatz 23 in die Umfangsnut 21 eingedrückt, wobei die Ringdichtung 22 über ihre gesamte Länge dichtend am Einsatz 23 anliegt.

Der Einsatz 23 unterteilt dadurch den Hohlraum 7 in eine den Pumpkammern zugewandte Druckkammer 24 und in eine den Pumpkammern 10 abgewandte Ansaugkammer 25.

In die Druckkammer 24 münden die drei Bohrungen 6 ein, die somit eine Verbindungsleitung 26 zwischen jeder Pumpkammer 10 und der Druckkammer 24 ausbilden. Außerdem zweigt aus der Druckkammer 24 die Bypass-Leitung 8 ab.

Aus der Ansaugkammer 25 tritt ein Druckleitungsstück 27a aus, in dieses ist abgedichtet ein Injektor 28 eingesteckt, der mit seinem anderen Ende abgedichtet in eine Durchgangsöffnung 29 des Einsatzes 23 eingesteckt ist, so daß der Injektor 28 abgedichtet die Ansaugkammer 25 durchsetzt und eine Strömungsverbindung zwischen der Druckkammer 24 und dem Druckleitungsstück 27a herstellt, diese Strömungsverbindung bildet eine Druckleitung 27. Der Injektor weist eine Verengung des Strömungsweges auf, und Stromabwärts dieser Verengung verbinden radiale Kanäle 30 die Ansaugkammer 25 mit dem Längskanal 31 des Injektors 28.

Der Injektor 28 wird in Längsrichtung dadurch fixiert, daß er mit seinen Stirnkanten jeweils an Stufen 32 beziehungsweise 33 in dem Druckleitungsstück 27a und im Einsatz 23 anliegt.

In die Ansaugkammer 25 mündet außerdem eine Chemikalienansaugleitung 34 ein, auf die ein Schlauch 35 eines Chemikalienvorrats aufgesteckt werden kann. Im Inneren der Ansaugkammer 25 wird diese Chemikalienansaugleitung 34 durch einen kugelförmigen Ventilkörper 36 verschlossen, der durch eine Schraubenfeder 37 gegen das innere Ende der Chemikalienansaugleitung 34 gedrückt wird. Die Schraubenfeder 37 stützt sich dabei innerhalb einer Hülse 38 am Einsatz 23 ab.

Auf seiner den Pumpkammern 10 zugewandten Seite trägt der Einsatz für jede Bohrung 6 ein Druckventil 39. Dieses umfaßt einen ringförmigen Ventilsitz 40, der abgedichtet in eine stufenförmige Erweiterung 41 jeder Bohrung 6 eingesetzt ist und von Haltearmen 42 am Einsatz 23 gehalten ist. Der ringförmige Ventilsitz 40 kann beispielsweise zwischen mehreren Haltearmen 42 im Klemmsitz gehalten sein. Außerdem umfaßt das Druckventil jeweils einen pilzförmigen Ventilkörper 43, dessen Schaft 44 in einer Führung 45 am Einsatz 23 längsverschieblich geführt ist und der durch eine die Führung 45 umgebende Schraubenfeder 46 mit seinem Teller 47 gegen den Ventilsitz 40 gedrückt wird.

Die Haltearme 42 sind bei den verschiedenen Druckventilen unterschiedlich lang ausgebildet, so daß die Druckventile relativ zu den verschieden weit vom Einsatz 23 entfernten Druckkammern 24 jeweils denselben Abstand einhalten.

In einer Durchgangsöffnung 48 des Einsatzes 23, die sich in der Verlängerung der Bypass-Leitung 8 befindet, ist längsverschieblich und über eine Ringdichtung 49 abgedichtet ein Steuerkolben 50 verschieblich gelagert, dessen Oberseite 51 von der Flüssigkeit in der Ansaugkammer 25 beaufschlagt wird, dessen Unterseite 52 dagegen von der Flüssigkeit in der Druckkammer 24.

Der Steuerkolben 50 ist über einen Schaft 53 mit einem Ventilkörper 54 verbunden, der dichtend an einem Ventilsitz 55 anliegt. Dieser Ventilsitz 55 ist im Übergangsbereich zwischen Druckkammer 24 und Bypass-Leitung 8 dichtend in diese eingesetzt, er dient außerdem als Abstützung für eine Druckfeder 56, die den Schaft 53 umgibt und sich an der Unterseite 52 des Steuerkolbens 50 abstützt. Dadurch wird der Steuerkolben 50 normalerweise in die Schließstellung verschoben, in der die Bypass-Leitung 8 gegenüber der Ansaugkammer 25 verschlossen ist.

Der Steuerkolben 50 kann entgegen der Wirkung der Druckfeder 56 so verschoben werden, daß der Ventilkörper 54 vom Ventilsitz 55 abgehoben wird.

Der Ventilsitz 55 ist über Haltearme 57 am Einsatz 23 festgelegt.

Der Einsatz 23 ist vorzugsweise als Kunststoffteil ausgebildet, ebenso werden der Injektor 28, die Ventilsitze 40, die Ventilkörper 43, der Ventilsitz 55 und der Ventilkörper 54 vorzugsweise aus Kunststoff hergestellt, dasselbe gilt auch hinsichtlich des kugelförmigen Ventilkörpers 36. Dabei ist es günstig, wenn der Einsatz 23 einstückig mit der Hülse 38 sowie den Haltearmen 42 und 57 ausgebildet ist, in einem bevorzugten Ausführungsbeispiel ist sogar die einstückige Ausbildung auch mit den Ventilsitzen 40 und 55 möglich, obwohl zur besseren Montage die Ventilsitze 40 üblicherweise als separate, an den Haltearmen 42 festzulegende Teile ausgebildet sind.

Man erhält auf diese Weise eine Baueinheit, die aufgrund der parallelen Ausrichtung der Bohrungen 6 und der Bypass-Leitung 8 bei abgenommenen Deckel 19 von der offenen Seite her in den Hohlraum 7 eingeschoben werden kann, wobei automatisch Abdichtungen der Ventilsitze 40 gegenüber den Bohrungen 6, des Ventilsitzes 55 gegenüber der Bypass-Leitung 8 und des Einsatzes 23 gegenüber dem Gehäuse 1 erfolgen, und zwar durch entsprechende Ringdichtungen. Am Einsatz 23 sind die kompletten Druckventile 39 und das komplette Schließventil der Bypass-Leitung gehalten, so daß zur Vervollständigung der druckseitigen Montage des Pumpengehäuses nur noch die Schraubenfeder 37 und der Ventilkörper 36 sowie der Injektor 28 auf den Einsatz aufgesetzt werden müssen, dann kann das Gehäuse durch den Deckel 19 verschlossen werden.

Die Gesamtmontage wird dadurch außerordentlich vereinfacht, obwohl die Pumpe nach dem Zusammenbau eine Vielzahl komplizierter Kleinteile enthält, die zu einem erheblichen Teil beweglich sind.

Im Betrieb gelangt die von den Kolben 11 geförderte Flüssigkeit über die Druckventile 39 in die Druckkammer 24, von dort tritt die Flüssigkeit durch den Injektor 28 hindurch in die Druckleitung 27 aus. Dabei wird an den Kanälen 30 ein Unterdruck erzeugt, der einerseits zu einer Schließung des Ventilkörpers 54 in der Bypass-Leitung 8 führt und bei Überschreiten eines bestimmten Unterdruckwertes außerdem zum Ansaugen von Chemikalie durch die Chemikalienansaugleitung 34. Diese angesaugten Chemikalien gelangen über die Kanäle 30 in die Druckleitung 27 und vermischen sich mit der geförderten Flüssigkeit.

Wird die Druckleitung verschlossen, steigt der Druck in der Ansaugkammer 25 auf den Maximalwert an, dadurch verschließt einerseits der Ventilkörper 36 die Chemikalienansaugleitung 34, zum anderen verschiebt sich dadurch der Steuerkolben 50 so, daß der Ventilkörper 54 vom Ventilsitz 55 abgehoben und die Bypass-Leitung 8 freigegeben wird. Die Öffnung gegen die Wirkung der Druckfeder 56 tritt dadurch ein, daß die wirksam beaufschlagte Fläche des Steuerkolbens an der Unterseite 52 geringer ist als an der Oberseite 51.

An den Deckel 19 ist ein Rohrstutzen 58 angeformt, der im dargestellten Ausführungsbeispiel verschlossen ist. An diesen Rohrstutzen 58 kann nach Öffnung beispielsweise ein Manometer angeschlossen werden.

## Patentansprüche

1. Hochdruckreinigungsgerät mit einer Kolbenpumpe mit einem Gehäuse (1), in dem sich mindestens eine Pumpkammer (10) befindet, die über ein Auslaßventil (39) in eine im Gehäuse (1) angeordnete Druckkammer (24) einmündet, und mit einer aus dieser austretenden Druckleitung (27) mit einer Verengung zur Erzeugung eines strömungsabhängigen Druckunterschiedes stromaufwärts bzw. stromabwärts der Verengung,
dadurch gekennzeichnet, daß im Gehäuse (1) ein unmittelbar mit der Pumpkammer (10) verbundener Hohlraum (7) angeordnet ist, in den abgedichtet ein Einsatz (23) eingesetzt ist, der den Hohlraum (7) in die der Pumpkammer (10) zugewandte Druckkammer (24) und in eine Ansaugkammer (25) unterteilt, und daß die Ansaugkkammer (25) stromabwärts der Verengung (28) mit der Druckleitung (27) verbunden ist.

2. Hochdruckreinigungsgerät nach Anspruch 1, dadurch gekennzeichnet, daß in die Ansaugkammer (25) eine Chemikalienansaugleitung (34) einmündet.

3. Hochdruckreinigungsgerät nach Anspruch 2, dadurch gekennzeichnet, daß die Chemikalienansaugleitung (34) mit einem in Einströmrichtung öffenbaren Rückschlagventil (36, 37) verschlossen ist.

4. Hochdruckreinigungsgerät nach Anspruch 3, dadurch gekennzeichnet, daß das Rückschlagventil (36, 37) für die Chemikalienansaugleitung (34) am Einsatz (23) gelagert ist.

5. Hochdruckreinigungsgerät nach einem der voranstehenden Ansprüche, dadurch gekennzeichnet, daß ein Injektor (28) die Ansaugkammer (25) abgedichtet durchsetzt, der mit der Druckkammer (24) einerseits und der aus dem Gehäuse (1) austretenden Druckleitung (27) andererseits in Strömungsverbindung steht und somit einen Teil der Druckleitung bildet und der über eine Öffnung (30) mit der Ansaugkammer (25) in Verbindung steht.

6. Hochdruckreinigungsgerät nach Anspruch 5, dadurch gekennzeichnet, daß der Injektor (28) am Einsatz (23) gehalten ist.

7. Hochdruckreinigungsgerät nach Anspruch 6, dadurch gekennzeichnet, daß der Injektor (28) abgedichtet in eine den Einsatz (23) durchgreifende Öffnung (29) eingesetzt ist.

8. Hochdruckreinigungsgerät nach einem der Ansprüche 5 bis 7, dadurch gekennzeichnet, daß der Injektor (28) aus Kunststoff besteht.

9. Hochdruckreinigungsgerät nach einem der voranstehenden Ansprüche, dadurch gekennzeichnet, daß der Einsatz (23) aus Kunststoff besteht.

10. Hochdruckreinigungsgerät nach einem der voranstehenden Ansprüche, dadurch gekennzeichnet, daß das Gehäuse (1) in Höhe des Einsatzes (23) geteilt ist und in diesem Bereich eine am Einsatz (23) und an den beiden Gehäuseteilen (1, 19) anliegende Ringdichtung (22) angeordnet ist.

11. Hochdruckreinigungsgerät nach einem der voranstehenden Ansprüche, dadurch gekennzeichnet, daß der Einsatz (23) für jede Pumpkammer (10) ein Auslaßventil (39) trägt, welches abgedichtet in eine Verbindung zwischen Pumpkammer (10) und Druckkammer (24) eingesetzt ist.

12. Hochdruckreinigungsgerät nach Anspruch 11, dadurch gekennzeichnet, daß der Ventilsitz des Auslaßventils (39) einstückig an den Einsatz (23) angeformt ist.

13. Hochdruckreinigungsgerät nach Anspruch 11, dadurch gekennzeichnet, daß der Ventilsitz (40) des Auslaßventils (39) als abgedichtet in der Verbindungsleitung (26) zwischen Pumpkammer (10) und Druckkammer (24) einsetzbarer Kunststoffring ausgebildet ist, der an Haltearmen (42) des Einsatzes (23) gehalten ist.

14. Hochdruckreinigungsgerät nach Anspruch 13, dadurch gekennzeichnet, daß der Ventilkörper (43) des Auslaßventils (39) aus Kunststoff besteht.

15. Hochdruckreinigungsgerät nach Anspruch 14, dadurch gekennzeichnet, daß die Auslaßventile (39) am Einsatz (23) über gegebenenfalls unterschiedlich lange Haltearme (42) so gehalten sind, daß ihr Abstand von allen Pumpkammern (10) gleich ist.

16. Hochdruckreinigungsgerät nach einem der voranstehenden Ansprüche, dadurch gekennzeichnet, daß von der Druckkammer (24) im Gehäuse (1) eine Bypass-Leitung (8) zur Saugseite der Pumpkammer (10) führt und daß am Einsatz (23) ein die Bypass-Leitung (8) gegenüber der Druckkammer (24) verschließendes Schließventil (54, 55) gehalten ist.

17. Hochdruckreinigungsgerät nach Anspruch 16, dadurch gekennzeichnet, daß der Ventilsitz (55) des Schließventils einstückig mit dem Einsatz (23) ausgebildet ist.

18. Hochdruckreinigungsgerät nach Anspruch 16 oder 17, dadurch gekennzeichnet, daß der Ventilsitz (55) des Schließventils abgedichtet in die Bypass-Leitung (8) eingeschoben ist.

19. Hochdruckreinigungsgerät nach einem der Ansprüche 16 bis 18, dadurch gekennzeichnet, daß in einer die Druckkammer (24) mit der Ansaugkammer (25) verbindenden Öffnung (48) des Einsatzes (23) abgedichtet und verschieblich ein Steuerkolben (50) gelagert ist, der mit dem Ventilkörper (54) des Schließventils verbunden ist.

20. Hochdruckreinigungsgerät nach einem der voranstehenden Ansprüche, dadurch gekennzeichnet, daß im Gehäuse (1) alle von den Pumpkammern (10) zur Druckkammer (24) führenden Verbindungsleitungen (26) und gegebenenfalls die Bypass-Leitung (8) in einer Ebene nebeneinander und parallel zueinander angeordnet sind.

## Claims

1. High-pressure cleaning device comprising a piston pump with a housing (1), at least one pump chamber (10) being located in said housing and opening via an outlet valve (39) into a pressure chamber (24) arranged in the housing (1), and a pressure line (27) exiting from said pressure chamber and having a constriction for generating a flow-dependent difference in pressure upstream and downstream of the constriction, characterized in that a cavity (7) directly connected to the pump chamber (10) is arranged in the housing (1), an insert (23) being sealingly inserted into said cavity and dividing the cavity (7) into the pressure chamber (24) facing the pump chamber (10) and a suction chamber (25), and that the suction chamber (25) is connected to the pressure line (27) downstream of the constriction (28).

2. High-pressure cleaning device as defined in claim 1, characterized in that a chemical suction line (34) opens into the suction chamber (25).

3. High-pressure cleaning device as defined in claim 2, characterized in that the chemical suction line (34) is closed by a check valve (36, 37) openable in inflow direction.

4. High-pressure cleaning device as defined in claim 3, characterized in that the check valve (36, 37) for the chemical suction line (34) is mounted on the insert (23).

5. High-pressure cleaning device as defined in any of the preceding claims, characterized in that an injector (28) sealingly penetrates the suction chamber (25), said injector being in flow connection with the pressure chamber (24) on the one hand and with the pressure line (27) exiting from the housing (1) on the other hand and thereby forming part of the pressure line and said injector communicating via an opening (30) with the suction chamber (25).

6. High-pressure cleaning device as defined in claim 5, characterized in that the injector (28) is held on the insert (23).

7. High-pressure cleaning device as defined in claim 6, characterized in that the injector (28) is sealingly inserted into an opening (29) penetrating the insert (23).

8. High-pressure cleaning device as defined in any of claims 5 to 7, characterized in that the injector (28) consists of plastic.

9. High-pressure cleaning device as defined in any of the preceding claims, characterized in that the insert (23) consists of plastic.

10. High-pressure cleaning device as defined in any of the preceding claims, characterized in that the housing (1) is divided at the level of the insert (23) and an annular seal (22) abutting on the insert (23) and on the two housing parts (1, 19) is arranged in this region.

11. High-pressure cleaning device as defined in any of the preceding claims, characterized in that the insert (23) bears an outlet valve (39) for each pump chamber (10), said outlet valve being sealingly inserted into a connection between pump chamber (10) and pressure chamber (24).

12. High-pressure cleaning device as defined in claim 11, characterized in that the valve seat of the outlet valve (39) is integrally formed onto the insert (23).

13. High-pressure cleaning device as defined in claim 11, characterized in that the valve seat (40) of the outlet valve (39) is designed as a plastic ring sealingly insertable in the connecting line (26) between pump chamber (10) and pressure chamber (24).

14. High-pressure cleaning device as defined in claim 13, characterized in that the valve body (43) of the outlet valve (39) consists of plastic.

15. High-pressure cleaning device as defined in claim 14, characterized in that the outlet valves (39) are held on the insert (23) via holding arms (42) of, if necessary, different lengths such that their distance from all the pump chambers (10) is the same.

16. High-pressure cleaning device as defined in any of the preceding claims, characterized in that a bypass line (8) leads from the pressure chamber (24) in the housing (1) to the suction side of the pump chamber (10) and that a closure valve (54, 55) closing the bypass line (8) in relation to the pressure chamber (24) is held on the insert (23).

17. High-pressure cleaning device as defined in claim 16, characterized in that the valve seat (55) of the closure valve is designed in one piece with the insert (23).

18. High-pressure cleaning device as defined in claim 16 or 17, characterized in that the valve seat (55) of the closure valve is sealingly inserted into the bypass line (8).

19. High-pressure cleaning device as defined in any of claims 16 to 18, characterized in that a control piston (50) is mounted sealingly and displaceably in an opening (48) of the insert (23) connecting the pressure chamber (24) with the suction chamber (25), said control piston being connected to the valve body (54) of the closure valve.

20. High-pressure cleaning device as defined in any of the preceding claims, characterized in that all the connecting lines (26) leading from the pump chambers (10) to the pressure chamber (24) and, if necessary, the bypass line (8) are arranged in the housing (1) in a plane next to one another and parallel to one another.

## Revendications

1. Appareil de nettoyage à haute pression comportant une pompe à pistons avec un corps (1), dans lequel, se trouve au moins une chambre de pompage (10), qui, par l'intermédiaire d'une soupape d'échappement (39), débouche dans une chambre de pression (24) agencée dans le corps (1), et avec une conduite de pression (27) sortant de celle-ci, avec un étranglement pour l'engendrement d'une différence de pression fonction de l'écoulement, en amont ou bien en aval de l'étranglement, caractérisé en ce que dans le corps (1), un espace creux (7), relié directement avec la chambre de pompage (10), est agencé, dans lequel, est inséré de façon étanche un élément d'insertion (23), qui subdivise l'espace creux (7) en la chambre de pression (24) orientée vers la chambre de pompage (10) et en une chambre d'aspiration (25), et en ce que la chambre d'aspiration (25), en aval de l'étranglement -(28), est reliée avec la conduite de pression (27).

2. Appareil de nettoyage à haute pression selon la revendication 1, caractérisé en ce que dans la chambre d'aspiration (25), débouche une conduite d'aspiration de produits chimiques (34).

3. Appareil de nettoyage à haute pression selon la revendication 2, caractérisé en ce que la conduite d'aspiration de produits chimiques (34) est obturée avec un clapet antiretour (36, 37) susceptible d'être ouvert dans la direction d'afflux.

4. Appareil de nettoyage à haute pression selon la revendication 3, caractérisé en ce que le clapet antiretour (36, 37) pour la conduite d'aspiration de produits chimiques (34) est logé à l'élément d'insertion (23).

5. Appareil de nettoyage à haute pression selon une des précédentes revendications, caractérisé en ce qu'un injecteur (28) traverse de façon étanche la chambre d'aspiration (27), qui se trouve en liaison d'écoulement, d'une part, avec la chambre de pression (24), et, d'autre part, avec la conduite de pression (27) sortant hors du corps (1), et, par suite, forme une partie de la conduite de pression, et qui, par l'intermédiaire d'une ouverture (30), se trouve en liaison avec la chambre d'aspiration (25).

6. Appareil de nettoyage à haute pression selon la revendication 5, caractérisé en ce que l'injecteur (28) est maintenu à l'élément d'insertion (23).

7. Appareil de nettoyage à haute pression selon la revendication 6, caractérisé en ce que l'injecteur (28) est inséré, de façon étanche, dans une ouverture (29) passant à travers l'élément d'insertion (23).

8. Appareil de nettoyage à haute pression selon une des revendications 5 à 7, caractérisé en ce que l'injecteur (28) est constitué de matière synthétique.

9. Appareil de nettoyage à haute pression selon une des précédentes revendications, caractérisé en ce que l'élément d'insertion (23) est constitué de matière synthétique.

10. Appareil de nettoyage à haute pression selon une des précédentes revendications, caractérisé en ce que le corps (1) est divisé à hauteur de l'élément d'insertion (23), et que dans cette région, est agencé un joint annuaire (22) s'appliquant à l'élément d'insertion (23) et aux deux parties de corps (1, 19).

11. Appareil de nettoyage à haute pression selon une des précédentes revendications, caractérisé en ce que l'élément d'insertion (23) porte, pour chaque chambre de pompage (10), une soupape d'échappement (39), laquelle est insérée, de façon étanche, dans une liaison entre chambre de pompage (10) et chambre de pression (24).

12. Appareil de nettoyage à haute pression selon la revendication 11, caractérisé en ce que le siège de soupape de la soupape d'échappement (39) est conformé d'une seule pièce à l'élément d'insertion (23).

13. Appareil de nettoyage à haute pression selon la revendication 11, caractérisé en ce que le siège de soupape (40) de la soupape d'échappement (39) est constitué comme bague de matières synthétique, susceptible d'être insérée de façon étanche dans la conduite de liaison (26), entre chambre de pompage (10) et chambre de pression (24), qui est maintenue aux bras de maintien (42) de l'élément d'insertion (23).

14. Appareil de nettoyage à haute pression selon la revendication 13, caractérisé en ce que le corps de soupape (43) de la soupape d'échappement (39) est constitué de matière synthétique.

15. Appareil de nettoyage à haute pression selon la revendication 14, caractérisé en ce que les soupapes d'échappement (39) sont ainsi maintenues à l'élément d'insertion (23), par, le cas échéant, des bras de maintien (42) de longueur différente, que leur espacement de toutes les chambres de pompage (10) est identique.

16. Appareil de nettoyage à haute pression selon une des précédentes revendications, caractérisé en ce qu'une conduite de dérivation (8) conduit de la chambre de pression (24) dans le corps (1) au côté d'aspiration de la chambre de pompage (10), et en ce qu'à l'élément d'insertion (23), est maintenue une soupape d'obturation (54, 55) obturant la conduite de dérivation (8) par rapport à la chambre de pression (24).

17. Appareil de nettoyage à haute pression selon la revendication 16, caractérisé en ce que le siège de soupape (55) de la soupape d'obturation est constitué d'une seule pièce avec l'élément d'insertion (23).

18. Appareil de nettoyage à haute pression selon la revendication 16 ou la revendication 17, caractérisé en ce que le siège de soupape (55) de la soupape d'obturation est introduit en glissant, de façon étanche, dans la conduite de dérivation (8).

19. Appareil de nettoyage à haute pression selon une des revendications 16 à 18, caractérisé en ce que dans une ouverture (48) de l'élément d'insertion (23) reliant la chambre de pression (24) avec la chambre d'aspiration (25), est logé un piston de commande (50), de façon étanche et translatable, qui est relié avec le corps de soupape (54) de la soupape d'obturation.

20. Appareil de nettoyage à haute pression selon une des précédentes revendications, caractérisé en ce que dans le corps (1), toutes les conduites de liaison (26) conduisant des chambres de pompage (10) à la chambre de pression (24) et, le cas échéant, la conduite de dérivation (8) sont agencées dans un plan, à côté les unes des autres et parallèles les unes aux autres.
